# EUROPÄISCHE PATENTSCHRIFT

(11) **EP 2 861 351 B1**
(45) Veröffentlichungstag und Bekanntmachung des Hinweises auf die Patenterteilung: **10.10.2018**
(21) Anmeldenummer: 13734354.7
(22) Anmeldetag: 14.06.2013
(51) Int. Cl.: B02C 18/06, B02C 18/16

(54) **ROTORMÜHLE MIT UNMITTELBARER ODER MITTELBARER KÜHLUNG IHRES MAHLRAUMS**
ROTOR MILL WITH DIRECT OR INDIRECT COOLING OF THE MILLING SPACE
MOULIN À ROTOR AVEC REFROIDISSEMENT DIRECT OU INDIRECT DE L'ENCEINTE DE BROYAGE

(30) Priorität: 14.06.2012 DE 102012105166
(43) Veröffentlichungstag der Anmeldung: 22.04.2015
(73) Patentinhaber: Retsch GmbH, 42781 Haan (DE)
(72) Erfinder: NIEWIND, Matthias, 42489 Wülfrath (DE); JANETTA, Frank, 46238 Bottrop (DE)
(74) Vertreter: Von Rohr Patentanwälte Partnerschaft mbB
(86) Internationale Anmeldenummer: PCT/EP2013/062380
(87) Internationale Veröffentlichungsnummer: WO 2013/186362

(56) Entgegenhaltungen:
- EP-B2- 0 727 254
- DE-A1- 10 066 027
- US-A- 5 431 348

## Beschreibung

Die Erfindung betrifft eine Rotormühle für den Laborbetrieb mit einem an einen Antriebsmotor gekoppelten Rotor als Mahlwerkzeug, mit einem den Mahlraum des Rotors umschließenden Ringsieb und einem auf dem äußeren Umfang des Ringsiebes angeordneten, in das Gehäuse der Rotormühle einsetzbaren ringförmigen und mit einer Abdeckung versehenen Auffangbehälter für das zerkleinerte Mahlgut, wobei die aus Rotor, Ringsieb und Auffangbehälter bestehende Mahleinheit von einem eine Mahlguteinlassöffnung aufweisenden Gehäusedeckel verschließbar ist.

Eine Rotormühle mit den vorgenannten Merkmalen ist in der EP 0 727 254 B2 beschrieben. In einer derartigen Rotormühle ist der für den Zerkleinerungsvorgang erforderliche Energieeintrag von Bedeutung insoweit, als der entsprechende Zerkleinerungsprozess nicht übermäßig Energie in das Mahlgut eintragen sollte, da es ansonsten zu einer unzulässigen Erwärmung des Mahlgutes kommen kann. So kann im Rahmen einer Erwärmung des Mahlgutes beispielsweise bei einer Zerkleinerung von Kunststoff die Glasübergangs- bzw. die Erweichungstemperatur des Kunststoffes überschritten werden, was zu einem Verkleben bzw. Zusetzen des Ringsiebes führen würde,

Im Stand der Technik ist zur Vermeidung eines derartigen Effektes bereits vorgeschlagen, zusammen mit dem Mahlgut ein entsprechendes Kühlmittel, beispielsweise in Form von Trockeneis oder flüssigem Stickstoff, in den Mahlraum einzubringen, so dass das insoweit mit dem Kühlmittel versetzte Mahlgut während des Zerkleinerungsprozesses die jeweils maximal zulässige Temperatur nicht erreicht. Eine derartige Vorgehensweise ist jedoch vergleichsweise umständlich und zum Teil auch gefährlich in der Durchführung. Weiterhin ist es bei durch Benutzung bekannten Mühlen realisiert, dass der Raum zwischen dem Auffangbehälter und dem Mühlengehäuse mit aus der Umgebung der Rotormühle angesaugter, raumwarmer Luft durchspült wird.

Aus dem Dokument DE 100 66 027 A1 ist bereits eine Zerkleinerungsmühle mit einem Gerätegehäuse zur Aufnahme eines Elektromotors mit Motorwelle bekannt. Ein Schneidrotor mit Schlagzähnen und mit einer Nabe ist durch Aufstecken auf eine Motorwelle mit dieser kuppelbar, Ein Behälter, umfassend einen Behälterboden, einen Siebring, ein Auffangteil und einen Behälterdeckel ist als Ganzes, zusammen mit dem Schneidrotor, vom Gerätegehäuse entnehmbar und darauf aufsetzbar und kann in seinen Komponenten zur Reinigungszwecken leicht zerlegt werden. Das Auffangteil ist über Riegel mit dem Behälterboden kuppelbar.

Der Erfindung liegt daher die Aufgabe zugrunde, einen übermäßigen Energieeintrag in das Mahlgut durch eine entsprechende Ausgestaltung der Bauform der Rotormühle zu vermeiden.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass wenigstens ein den Mahlraum des Rotors unmittelbar umschließendes und mit dem Mahlgut direkt in Kontakt kommendes Bauteil der Mahleinheit und/oder der Rotormühle, nämlich das Ringsieb und/oder der Auffangbehälter und/oder die Abdeckung, zur Durchleitung eines Kühlmediums eingerichtet ist. Mit der Erfindung ist der Vorteil verbunden, dass eine Erwärmung des Mahlgutes über die Kühlung von mit dem Mahlgut direkt in Kontakt kommenden Bauteilen der Mahleinheit bzw, der Rotormühle verhindert bzw. reduziert bzw. verlangsamt wird, so dass das Mahlgut während des Verbleibs in der Rotormühle eine zulässige Mahlguttemperatur letztlich nicht überschreitet.

Nach einem ersten Ausführungsbeispiel der Erfindung kann vorgesehen sein, dass die äußere Wandung des Auffangbehälters doppelwandig ausgebildet ist. Aufgrund der doppelwandigen Ausführung des Aufgangbehälters ist es möglich, entweder durch die Wandung des Auffangbehälters kontinuierlich oder auch diskontinuierlich ein geeignetes flüssiges oder gasförmiges Kühlmedium hindurchzuleiten oder aber in der doppelwandigen Wandung diskontinuierlich ein geeignetes Kühlmedium wie etwa Trockeneis oder kaltes Wasser oder Flüssigstickstoff einzufüllen. Als gasförmiges Kühlmedium kann beispielsweise die Gasphase eines aus einem Sammelbehälter ausströmenden, zunächst in flüssigem Zustand in den Sammelbehälter eingefüllten Stickstoffs verwendet werden.

Soweit nach einem alternativen Ausführungsbeispiel vorgesehen ist, dass die Abdeckung des Auffangbehälters entsprechend doppelwandig ausgebildet ist, kann eine Kühlung der Abdeckung in gleicher Weise vorgenommen werden.

Nach einem Ausführungsbeispiel der Erfindung kann vorgesehen sein, dass auf der äußeren Oberfläche von Auffangbehälter und/oder Abdeckung Kühlschlangen zur Durchleitung eines Kühlmediums angebracht sind. Auch auf diese Weise können die Wandung des Auffangbehälters bzw. der zugehörigen Abdeckung gekühlt werden. Zusätzlich kann vorgesehen sein, dass die Wandung des Auffangbehälters und/oder seine Abdeckung mit Kühlrippen versehen ist, so dass durch eine in das Innere der Rotormühle eingeleitete Strömung von einem geeigneten gasförmigen Kühlmedium eine Kühlung der entsprechenden Bauteile durch das die Kühlrippen jeweils anströmende Kühlmedium erfolgt. Als gasförmiges Kühlmedium kann wiederum die Gasphase eines aus einem Sammelbehälter für flüssigen Stickstoff ausströmenden Stickstoffs eingesetzt werden, ebenso jedoch auch in einer geeigneten Vorrichtung vorgekühlte Luft. Insbesondere kann beispielsweise der Raum zwischen dem Auffangbehälter und dem Gehäuse der Rotormühle mit vorgekühlter Luft durchspült sein, so dass über die Anströmung der Kühlrippen eine entsprechende Kühlwirkung erzeugt wird,

Alternativ oder auch zusätzlich zu den vorbeschriebenen Maßnahmen kann vorgesehen sein, dass der Auffangbehälter mittels Trennwänden in unterschiedliche Sektionen unterteilt ist, von denen wenigstens eine Sektion als Auffangbereich für das zerkleinerte Mahlgut dient und wenigstens eine weitere Sektion zur Kühlung des Auffangbehälters herangezogen ist. Hierbei können die vorstehend beschriebenen Maßnahmen zur Kühlung von Auffangbehälter und/oder Abdeckung auf die zur Kühlung des Auffangbehälters heranzuziehende Sektion bzw. gegebenenfalls Sektionen konzentriert sein.

Im Hinblick auf eine Kühlung der Abdeckung des Auffangbehälters kann vorgesehen sein, dass die Abdeckung des Auffangbehälters auf ihrer dem Gehäusedeckel zugewandten Oberseite schalenförmig mit einer zur Aufnahme eines Kühlmediums eingerichteten Vertiefung ausgebildet ist. Zum Beispiel können in eine derartige Vertiefung Trockeneis, kaltes Wasser oder auch Flüssigstickstoff eingefüllt sein.

Alternativ oder auch zusätzlich zur Kühlung des Auffangbehälters bzw. dessen Abdeckung kann nach einem Ausführungsbeispiel der Erfindung vorgesehen sein, dass das Ringsieb zumindest in einer Teilstruktur doppelwandig ausgebildet ist. Mit einer dadurch wiederum möglichen Kühlung des Ringsiebes wird ein Bauteil zur Kühlung herangezogen, das während des Mahlprozesses unmittelbar mit dem Mahlgut in Verbindung kommt, so dass die Kühlwirkung entsprechend groß ist.

Im Einzelnen kann hierzu beispielsweise vorgesehen sein, dass das Ringsieb einen oberen und einen unteren Versteifungsring aufweist und die Versteifungsringe doppelwandig ausgebildet sind.

Alternativ kann vorgesehen sein, dass das Ringsieb einen oberen und unteren Versteifungsring aufweist und ferner über seinen Umfang verteilt angeordnete, den oberen und den unteren Versteifungsring verbindende, doppelwandig ausgebildete Stützstege vorgesehen sind.

So können in beiden Ausführungsformen die entsprechend doppelwandig ausgebildeten Bestandteile des Ringsiebes von einem geeigneten Kühlmedium kontinuierlich oder diskontinuierlich durchströmt sein.

Zur Verbesserung der Kühlung des Ringsiebes kann nach einem Ausführungsbeispiel der Erfindung vorgesehen sein, dass das Ringsieb mit der Abdeckung verbunden ist und einen Bestandteil der Abdeckung bildet.

Wiederum zusätzlich kann auch eine Kühlung des im Mahlraum dem Zerkleinerungsprozess unterworfenen Mahlgutes dadurch vorgenommen werden, dass der Boden des Mahlraumes entsprechend gekühlt ist. Soweit hierzu die in der gattungsbildenden EP 0 727 254 B2 beschriebene Rotormühle eine als Labyrinthplatte ausgebildete Bodenplatte aufweist, kann vorgesehen sein, dass die Labyrinthplatte mit sie durchsetzenden Kühlkanälen versehen ist. In Entsprechung zu dem bezüglich des Auffangbehälters bzw. dessen Abdeckung unterbreiteten Vorschlag kann alternativ bzw. zusätzlich vorgesehen sein, dass die Labyrinthplatte mit für eine Anströmung mittels des gasförmigen kühlenden Fluids eingerichteten Kühlrippen versehen ist.

Ein entsprechender Vorschlag zur Kühlung eines den Mahlraum wiederum mittelbar umschließenden Bauteils ist darauf gerichtet, dass der Gehäusedeckel seinerseits mit einer die Abdeckung des Auffangbehälters beaufschlagenden Druckscheibe versehen ist und die Druckscheibe entsprechend mit sie durchsetzenden Kühlkanälen versehen ist. Alternativ dazu kann wiederum hinsichtlich einer Kühlung der Druckscheibe vorgesehen sein, dass die Druckscheibe mit für eine Anströmung mittels des gasförmigen kühlenden Fluids eingerichteten Kühlrippen versehen ist.

Auch in diesem Fall kann als kühlendes gasförmiges Fluid die Gasphase eines in flüssigem Zustand in einem Behälter bevorrateten Stickstoffs oder auch vorgekühlte Luft verwendet werden.

Zur Verdeutlichung des Aufbaus einer für die Verwirklichung der Erfindung einsetzbaren Rotormühle wird auf die beigefügte Zeichnung Bezug genommen, in der
Fig. 1 den Funktionsteil einer Rotormühle im Schnitt,
Fig. 2 einen Auffangbehälter mit Ringsieb in einer Einzeldarstellung zeigt.

Die in Figur 1 in ihrem Grundaufbau dargestellte Rotormühle weist einen Grundkörper 10 auf, an welchen ein topfförmiges Oberteil 11 als Gehäuse über Schrauben 12 befestigt ist. In dem Grundkörper 10 sitzt ein Motorteil 13, welches mit einer aufstehenden Motorwelle 14 über den Grundkörper 10 vorsteht und insoweit in das Oberteil 11 hineinreicht. Die Gehäuseanordnung wird durch einen das Oberteil 11 übergreifenden Gehäusedeckel 15 vervollständigt, in welcher ein an einen Materialeinlauf 17 angeschlossener Trichter 16 angeordnet ist.

Auf die Motorwelle 14 ist ein Rotor 18 über einen hülsenförmigen Ansatz in einer festen Verbindung damit aufgesteckt. Zwischen dem Grundkörper 10 und dem Rotor 18 ist eine Labyrinthplatte 22 mit entsprechenden Labyrinthvorsprüngen angeordnet, auf welcher der Rotor 18 mit entsprechend angeordneten Labyrinthvorsprüngen läuft, so dass eine Abdichtung des durch den Rotor 18 definierten Mahlraums 25 gegen das Motorteil 13 gegeben ist.

Wie sich aus einer Zusammenschau der Figuren 1 und 2 ergibt, ist in das Oberteil 11 ein ringförmiger Auffangbehälter 26 einsetzbar, welcher aus einer äußeren Wandung 27 und einem am Innenumfang festgelegten Ringsieb 28 besteht, welches Ringsieb 28 bei in das Gehäuse eingesetztem Auffangbehälter 26 den Rotor 18 bzw. den Mahlraum 25 umschließt. Der Auffangbehälter 26 ist mit einer eigenen oberen Abdeckung 29 versehen, die über eine umlaufende Dichtung 30 gegen den äußeren Rand des Auffangbehälters 26 abgedichtet und im Übrigen den Auffangbehälter 26 verschließend wie auch den Mahlraum 25 übergreifend an dem Auffangbehälter 26 festgelegt ist.

Entsprechend Figur 1 ist an der Unterseite des das Oberteil übergreifenden Gehäusedeckels 15 eine Druckscheibe 40 angeordnet, die bei geschlossenem Gehäusedeckel die Abdeckung 29 des Auffangbehälters 26 beaufschlagt und dadurch den Auffangbehälter 26 in dem Gehäuse fixiert.

Bei Gebrauch der Rotormühle ist der Auffangbehälter 26 in das Oberteil 11 eingesetzt und der Gehäusedeckel 15 geschlossen, wobei der Gehäusedeckel 15 über die Druckscheibe 40 auf die Abdeckung 29 des Auffangbehälters 26 drückt und diese dadurch unverrückbar festlegt, Über den Materialeinlauf 17 und den Trichter 16 gelangt das zu zerkleinernde Materialgut in den Mahlraum 25 und wird hier durch den mit hoher Drehgeschwindigkeit umlaufenden Rotor 18 zerkleinert. Das zerkleinerte Mahlgut tritt über das Ringsieb 28 in den Ringraum 32 des Auffangbehälters 26 ein. Nach Abschluss der Zerkleinerungsarbeit wird der Gehäusedeckel 15 geöffnet und der durch die Abdeckung 29 verschlossene Auffangbehälter 26 kann aus dem Oberteil 11 entnommen werden.

Soweit eine derartige Rotormühle zur Kühlung von ihren Mahlraum 25 unmittelbar oder mittelbar umschließenden Bauteilen eingerichtet sein soll, sind die verschiedenen Möglichkeiten dafür in der Zeichnung nicht im Einzelnen dargestellt, da sie sich unmittelbar bereits aus der vorstehenden Beschreibungseinleitung ergeben.

So können Auffangbehälter 26 und/oder Abdeckung 29 des Auffangbehälters 26 doppelwandig ausgebildet sein, um eine Durchströmung mit einem geeigneten Kühlmittel einzurichten. Es versteht sich, dass in diesem Fall die doppelwandigen Bereiche des Auffangbehälters 26 in geeigneter Weise an eine Kühlmittelzufuhr und Kühlmittelabfuhr angeschlossen sein müssen. Zusätzlich oder alternativ können auf der Außenseite von Auffangbehälter und/oder Abdeckung entsprechend von einem Kühlmittel durchströmte Kühlschlangen angeordnet sein. Zusätzlich kann auch die Wandung 27 und/oder die Abdeckung 29 des Auffangbehälters 26 mit Kühlrippen versehen sein, so dass durch die Anströmung der Kühlrippen durch ein in das Gehäuse der Rotormühle eingeleitetes gasförmiges kühlendes Fluid eine entsprechende Kühlung erfolgt.

Wiederum kann vorgesehen sein, dass die Abdeckung 29 des Auffangbehälters 26 auf ihre Oberseite schalenförmig mit einer Vertiefung ausgebildet ist, in welche eine entsprechendes Kühlmedium beispielsweise in Form von Trockeneis, kaltem Wasser oder Flüssigstickstoff eingefüllt sein kann.

Eine Möglichkeit zur Kühlung des Auffangbehälters besteht auch darin, dass der Auffangbehälter 26 mittels Trennwänden in unterschiedliche Sektionen unterteilt ist, von denen wenigstens eine Sektion als Auffangbereich für das zerkleinerte Mahlgut dient und wenigstens eine weitere Sektion zur Kühlung des Auffangbehälters herangezogen ist.

Eine weitere Möglichkeit besteht darin, das den Mahlraum 25 umschließende Ringsieb 28 zu kühlen, wozu das Ringsieb zumindest in einer Teilstruktur doppelwandig ausgebildet sein kann. Beispielsweise kann, wie in der Zeichnung nicht weiter dargestellt, das Ringsieb einen oberen und einen unteren Versteifungsring und ferner über seinen Umfang verteilt angeordnete, dazwischen verlaufende Stützstege aufweisen. Diese Teile des Ringsiebes können wiederum doppelwandig ausgebildet sein, so dass mittels Durchströmung dieser doppelwandigen Bereiche oder Einfüllen eines Kühlmediums eine Kühlung des Ringsiebes ermöglicht ist. Auch hier ist gegebenenfalls für entsprechende Anschlüsse für ein Kühlmedium Sorge zu tragen.

Wiederum zusätzlich oder alternativ kann vorgesehen sein, eine Kühlung des Mahlraums 25 dadurch vorzunehmen, dass die Labyrinthplatte 22 mit sie durchsetzenden Kühlkanälen versehen ist oder alternativ oder zusätzlich auch Kühlrippen aufweist, um eine Kühlung durch Anströmung durch ein in das Gehäuse eingeleitetes gasförmiges kühlendes Fluid zu verwirklichen,

Schließlich kann auch vorgesehen sein, eine die Abdeckung 29 des Auffangbehälters 26 beaufschlagende Druckscheibe 40 des Gehäusedeckels 15 entweder mit Kühlkanälen zu versehen oder wiederum für eine Kühlung mittels daran angeordneter und von dem gasförmigen kühlenden Fluid angeströmter Kühlrippen zu sorgen.

## Patentansprüche

1. Rotormühle für den Laborbetrieb mit einem an einen Antriebsmotor gekoppelten Rotor als Mahlwerkzeug, mit einem den Mahlraum (25) des Rotors (18) umschließenden Ringsieb (28) und einem auf dem äußeren Umfang des Ringsiebes (28) angeordneten, in das Gehäuse der Rotormühle einsetzbaren ringförmigen und mit einer Abdeckung (29) versehenen Auffangbehälter (26) für das zerkleinerte Mahlgut, wobei die aus Rotor (18), Ringsieb (28) und Auffangbehälter (26) bestehende Mahleinheit von einem eine Mahlguteinlassöffnung (17) aufweisenden Gehäusedeckel (15) verschließbar ist, **dadurch gekennzeichnet, dass** wenigstens ein den Mahlraum (25) des Rotors (18) unmittelbar umschließendes und mit dem Mahlgut direkt in Kontakt kommendes Bauteil der Mahleinheit und/oder der Rotormühle, nämlich das Ringsieb (28) und/oder der Auffangbehälter (26) und/oder die Abdeckung (29), zur Durchleitung eines Kühlmediums eingerichtet ist.

2. Rotormühle nach Anspruch 1, **dadurch gekennzeichnet, dass** die äußere Wandung (27) des Auffangbehälters (26) doppelwandig ausgebildet ist.

3. Rotormühle nach Anspruch 1 oder 2, **dadurch gekennzeichnet, dass** die Abdeckung (29) des Auffangbehälters (26) doppelwandig ausgebildet ist.

4. Rotormühle nach einem der Ansprüche 1 bis 3, **dadurch gekennzeichnet, dass** auf der äußeren Oberfläche von Auffangbehälter (26) und/oder Abdeckung (29) Kühlschlangen zur Durchleitung eines Kühlmediums angebracht sind.

5. Rotormühle nach einem der Ansprüche 1 bis 4, **dadurch gekennzeichnet, dass** die Wandung (27) und/oder die Abdeckung (29) des Auffangbehälters (26) mit für eine Anströmung mittels des gasförmigen kühlenden Fluids eingerichteten Kühlrippen versehen ist.

6. Rotormühle nach einem der Ansprüche 1 bis 5, **dadurch gekennzeichnet, dass** der Auffangbehälter (26) mittels Trennwänden in unterschiedliche Sektionen unterteilt ist, von denen wenigstens eine Sektion als Auffangbereich für das zerkleinerte Mahlgut dient und wenigstens eine weitere Sektion zur Kühlung des Auffangbehälters herangezogen ist.

7. Rotormühle nach einem der Ansprüche 1 bis 6, **dadurch gekennzeichnet, dass** die Abdeckung (29) des Auffangbehälters (26) auf ihrer dem Gehäusedeckel (15) zugewandten Oberseite schalenförmig mit einer zur Aufnahme eines Kühlmediums eingerichteten Vertiefung ausgebildet ist.

8. Rotormühle nach einem der Ansprüche 1 bis 7, **dadurch gekennzeichnet, dass** das Ringsieb (28) zumindest in einer Teilstruktur doppelwandig ausgebildet ist.

9. Rotormühle nach Anspruch 8, **dadurch gekennzeichnet, dass** das Ringsieb (28) einen oberen und einen unteren Versteifungsring aufweist und die Versteifungsringe doppelwandig ausgebildet sind.

10. Rotormühle nach Anspruch 8 oder 9, **dadurch gekennzeichnet, dass** das Ringsieb (28) einen oberen und unteren Versteifungsring aufweist und ferner über seinen Umfang verteilt angeordnete, den oberen und den unteren Versteifungsring verbindende, doppelwandig ausgebildete Stützstege vorgesehen sind.

11. Rotormühle nach einem der Ansprüche 1 bis 10, **dadurch gekennzeichnet, dass** das Ringsieb (28) mit der Abdeckung (29) verbunden ist und einen Bestandteil der Abdeckung (29) bildet.

12. Rotormühle nach einem der Ansprüche 1 bis 11 mit einer den Rotor (18) tragenden, als Labyrinthplatte (22) ausgebildeten Bodenplatte, **dadurch gekennzeichnet, dass** die Labyrinthplatte (22) mit sie durchsetzenden Kühlkanälen versehen ist

13. Rotormühle nach einem der Ansprüche 1 bis 12 mit einer den Rotor (18) tragenden, als Labyrinthplatte (22) ausgebildeten Bodenplatte, **dadurch gekennzeichnet, dass** die Labyrinthplatte (22) mit für eine Anströmung mittels des gasförmigen kühlenden Fluids eingerichteten Kühlrippen versehen ist.

14. Rotormühle nach einem der Ansprüche 1 bis 13, **dadurch gekennzeichnet, dass** der Gehäusedeckel (15) eine die Abdeckung (29) des Auffangbehälters (26) beaufschlagende Druckscheibe (40) aufweist und die Druckscheibe (40) mit sie durchsetzenden Kühlkanälen versehen ist.

15. Rotormühle nach einem der Ansprüche 1 bis 14, **dadurch gekennzeichnet, dass** der Gehäusedeckel (15) eine die Abdeckung (29) des Auffangbehälters (26) beaufschlagende Druckscheibe (40) aufweist und die Druckscheibe (40) für eine Anströmung mittels des gasförmigen kühlenden Fluids eingerichteten Kühlrippen versehen ist.

## Claims

1. A rotary mill for laboratory operation having a rotor coupled to a drive motor as a milling tool, with a ring sieve (28) surrounding the milling chamber (25) of the rotor (18) and a ring-shaped collecting container (26) for the comminuted milled material being arranged on the outer circumference of the ring sieve (28) which collecting container is insertable into the housing of the rotary mill and is provided with a cover (29), wherein the milling unit composed of the rotor (18), ring sieve (28) and collecting container (26) is closable by a housing cover (15) having an inlet port (17) for milled material, **characterized in that** at least one structural component of the milling unit directly enclosing the milling chamber (25) of the rotor (18) and coming into direct contact with the milling material and/or the rotary mill, specifically the ring sieve (28) and/or the collecting container (26) and/or the cover (29), is equipped for the through-passage of a cooling medium.

2. The rotary mill according to claim 1, **characterized in that** the outer wall (27) is of the collecting container (26) is formed to be double-walled.

3. The rotary mill according to claim 1 or claim 2, **characterized in that** the cover (29) of the collecting container (26) is formed to be double-walled.

4. The rotary mill according to one of claims 1 through 3, **characterized in that** cooling coils for the through-passage of a cooling medium are mounted on the outer surface of the collecting container (26) and/or the cover (29).

5. The rotary mill according to one of claims 1 through 4, **characterized in that** the wall (27) and/or the cover (29) of the collecting container (26) is provided with cooling fins equipped for an inflow by means of the gaseous cooling fluid.

6. The rotary mill according to one of claims 1 through 5, **characterized in that** the collecting container (26) is divided into different sections by means of dividing walls, of which at least one section serves as a collection area for the comminuted milled material and at least one further section is used for the cooling of the collecting container.

7. The rotary mill according to one of claims 1 through 6, **characterized in that** the cover (29) of the collecting container (26) is formed to be dish-shaped on the upper side thereof facing the housing cover (15) with a trough equipped for the uptake of a cooling medium.

8. The rotary mill according to one of claims 1 through 7, **characterized in that** the ring sieve (28) is formed to be double-walled at least in a part of the structure.

9. The rotary mill according to claim 8, **characterized in that** the ring sieve (28) has an upper and a lower stiffening ring and the stiffening rings are formed to be double-walled.

10. The rotary mill according to claim 8 or claim 9, **characterized in that** the ring sieve (28) has an upper and a lower stiffening ring and further is provided with supporting bars connected to the upper and a lower stiffening rings that are formed to be double-walled and are arranged in distribution over the circumference of the ring sieve.

11. The rotary mill according to one of claims 1 through 10, **characterized in that** the ring sieve (28) is connected with the cover (29) and forms a component of the cover (29).

12. The rotary mill according to one of claims 1 through 11 with a base plate formed as a labyrinth plate (22) supporting the rotor (18), **characterized in that** the labyrinth plate (22) is provided with cooling channels penetrating therethrough.

13. The rotary mill according to one of claims 1 through 12 with a base plate formed as a labyrinth plate (22) supporting the rotor (18), **characterized in that** the labyrinth plate (22) is provided with cooling fins equipped for an inflow by means of the gaseous cooling fluid.

14. The rotary mill according to one of claims 1 through 13, **characterized in that** the housing cover (15) has a pressure disc (40) bearing against the cover (29) of the collecting container (26) and the pressure disc (40) is provided with cooling channels penetrating therethrough.

15. The rotary mill according to one of claims 1 through 14, **characterized in that** the housing cover (15) has a pressure disc (40) bearing against the cover (29) of the collecting container (26) and the pressure disc (40) is provided with cooling fins equipped for an inflow by means of the gaseous cooling fluid.

## Revendications

1. Moulin à rotor pour le travail en laboratoire avec un rotor accouplé à un moteur d'entraînement en guise d'outil de broyage, avec un tamis annulaire (28) entourant l'espace de broyage (25) du rotor (18) et un récipient collecteur (26) disposé sur la périphérie externe du tamis annulaire (28), pouvant être inséré dans le boîtier du moulin à rotor, de forme annulaire et doté d'un capot (29) pour le produit broyé concassé, dans lequel l'unité de broyage constituée du rotor (18), du tamis annulaire (28) et du récipient collecteur (26) peut être fermée par un couvercle de boîtier (15) présentant une ouverture d'entrée de produit broyé (17), **caractérisé en ce qu'**au moins un composant entourant indirectement l'espace de broyage (25) du rotor (18) et venant en contact direct avec le produit broyé de l'unité de broyage et/ou du moulin à rotor, à savoir le tamis annulaire (28) et/ou le récipient collecteur (26) et/ou le capot (29), est conçu pour le passage d'un fluide de refroidissement.

2. Moulin à rotor selon la revendication 1, **caractérisé en ce que** la paroi externe (27) du récipient collecteur (26) est conçue par une double paroi.

3. Moulin à rotor selon la revendication 1, **caractérisé en ce que** le capot (29) du récipient collecteur (26) est conçu par une double paroi.

4. Moulin à rotor selon une des revendications 1 à 3, **caractérisé en ce que**, sur la surface externe du récipient collecteur (26) et/ou du capot (29), des serpentins de réfrigération sont appliqués pour le passage d'un fluide de refroidissement.

5. Moulin à rotor selon une des revendications 1 à 4, **caractérisé en ce que** la paroi (27) et/ou le capot (29) du récipient collecteur (26) est doté d'ailettes de refroidissement ménagées pour un écoulement au moyen du fluide refroidissant sous forme gazeuse.

6. Moulin à rotor selon une des revendications 1 à 5, **caractérisé en ce que** le récipient collecteur (26) est divisé en sections différentes au moyen de cloisons de séparation, dont au moins une section sert de zone de collecte pour le produit broyé concassé et au moins une autre section est utilisée pour le refroidissement du récipient collecteur.

7. Moulin à rotor selon une des revendications 1 à 6, **caractérisé en ce que** le capot (29) du récipient collecteur (26) est conçu sur leur côté supérieur tourné vers le couvercle de boîtier (15) en forme de cuvette avec un renfoncement destiné à recevoir un fluide de refroidissement.

8. Moulin à rotor selon une des revendications 1 à 7, **caractérisé en ce que** le tamis annulaire (28) est conçu à double paroi au moins dans une structure partielle.

9. Moulin à rotor selon la revendication 8, **caractérisé en ce que** le tamis annulaire (28) présente une bague de renforcement supérieure et une inférieure et les bagues de renforcement sont conçues à double paroi.

10. Moulin à rotor selon la revendication 8 ou 9, **caractérisé en ce que** le tamis annulaire (28) présente une bague de renforcement supérieure et une inférieure et, en outre, disposées de manière répartie sur sa périphérie, des branches d'appui conçues à double paroi et reliant les bagues de renforcement supérieure et inférieure sont prévues.

11. Moulin à rotor selon une des revendications 1 à 10, **caractérisé en ce que** le tamis annulaire (28) est relié avec le capot (29) et forme un élément constitutif du capot (29).

12. Moulin à rotor selon une des revendications 1 à 11 avec une plaque de fond conçue comme une plaque de labyrinthe (22) portant le rotor (18), **caractérisé en ce que** la plaque de labyrinthe (22) est dotée de canaux de refroidissement qui la traversent.

13. Moulin à rotor selon une des revendications 1 à 12 avec une plaque de fond conçue comme une plaque de labyrinthe (22) portant le rotor (18), **caractérisé en ce que** la plaque de labyrinthe (22) est dotée d'ailettes de refroidissement destinées à un écoulement au moyen du fluide refroidissant sous forme gazeuse.

14. Moulin à rotor selon une des revendications 1 à 13, **caractérisé en ce que** le couvercle de boîtier (15) présente un disque de pression (40) sollicitant le capot (29) du récipient collecteur (26) et le disque de pression (40) est doté de canaux de refroidissement qui le traversent.

15. Moulin à rotor selon une des revendications 1 à 14, **caractérisé en ce que** le couvercle de boîtier (15) présente un disque de pression (40) sollicitant le capot (29) du récipient collecteur (26) et le disque de pression (40) est doté d'ailettes de refroidissement destinées à un écoulement au moyen du fluide refroidissant sous forme gazeuse.
